# EUROPÄISCHE PATENTSCHRIFT

(11) **EP 0 294 586 B1**
(45) Veröffentlichungstag und Bekanntmachung des Hinweises auf die Patenterteilung: **18.12.1991**
(21) Anmeldenummer: 88107193.0
(22) Anmeldetag: 05.05.1988
(51) Int. Cl.: F02M 57/00, F02M 53/06

(54) **Kraftstoff-Einspritzdüse für Brennkraftmaschinen**
Fuel injection nozzle for internal combustion engines
Buse d'injection de combustible pour moteurs à combustion interne

(30) Priorität: 11.06.1987 DE 3719458
(43) Veröffentlichungstag der Anmeldung: 14.12.1988
(73) Patentinhaber: ROBERT BOSCH GMBH, 70442 Stuttgart (DE)
(72) Erfinder: Kaczyinski, Bernhard., Dipl.-Ing., D-7050 Waiblingen (DE); Schmidt, Alfred, Dipl.-Ing., D-7257 Ditzingen 4 (DE)

(56) Entgegenhaltungen:
- DE-A- 3 502 098
- DE-B- 1 207 147

## Beschreibung

### Stand der Technik

Die Erfindung geht aus von einer Kraftstoff-Einspritzdüse für Brennkraftmaschinen nach der Gattung des Hauptanspruchs. Bei bekannten Einspritzdüsen dieser Gattung (DE-A1 35 02 098) ist die am Kontaktring angebrachte Kontaktfahne mit dem in den Bereich des Wanddurchbruches der Überwurfmutter ragenden Wandabschnitt des zum Glühkörper führenden Leiterelementes durch Löten unmittelbar verbunden. Bei dieser Ausführung ist es nicht ganz einfach, die stromführenden Teile im Wanddurchbruch der Überwurfmutter sicher zu isolieren und den Wanddurchbruch wasserdicht zu verschließen.

### Vorteile der Erfindung

Die erfindungsgemäße Anordnung mit den kennzeichnenden Merkmalen des Hauptanspruchs hat demgegenüber den Vorteil, daß mit einfachen Mitteln die stromführenden Teile gegenüber dem Wanddurchbruch einwandfrei isoliert sind und dieser wasserdicht verschlossen ist, wobei diese Mittel auch die Kontaktierung der stromführenden Teile erleichtern.

Durch die in den Unteransprüchen aufgeführten Maßnahmen sind vorteilhafte Weiterbildungen des Gegenstandes des Hauptanspruchs möglich.

Der Zusammenbau der Teile wird erleichtert, wenn der in den Wanddurchbruch der Überwurfmutter eingesetzte Isolierkörper über einen Stegteil einstückig an die den Kontaktring tragende Ringmanschette angeformt ist.

Das den Isolierkörper, den Stegteil und die Ringmanschette bildende Formteil kann einfach in einem zweiteiligen Werkzeug hergestellt werden, wenn das Formteil im Ausgangszustand so gestaltet ist, daß der Stegteil eine rechtwinklige Umlenkung aufweist und die zur Aufnahme des Kontaktglieds dienende Aussparung im Isolierkörper parallel zur Achse der Ringmanschette verläuft.

Weitere vorteilhafte Ausgetaltungen der Anordnung nach dem Hauptanspruch sind in den Ansprüchen 4 bis 6 enthalten.

### Zeichnung

Ein Ausführungsbeispiel der Erfindung ist in der Zeichnung dargestellt und in der nachfolgenden Beschreibung näher erläutert. Es zeigen Figur 1 das Ausführungsbeispiel vergrößert im Längsschnitt, Figur 2 das Leiterelement des Ausführungsbeispiels im Längsschnitt, Figur 3 eine Draufsicht auf das Leiterelement nach Figur 2, Figur 4 ein beim Ausführungsbeispiel verwendetes Formteil im Ausgangszustand und Figur 5 eine Draufsicht auf das Formteil nach Figur 4.

### Beschreibung des Ausführungsbeispiels

Die Einspritzdüse hat einen Düsenkörper 10, in welchem ein Ventilsitz gebildet und eine Ventilnadel verschiebbar gelagert ist. Der Düsenkörper 10 und eine den Hub der Ventilnadel begrenzende Zwischenscheibe 12 sind durch eine Überwurfmutter 14 an einem Düsenhalter 16 festgespannt, in welchem eine die Ventilnadel gegen den Ventilsitz pressende Schließfeder untergebracht ist. Am brennraumseitigen Stirnende ist der Düsenkörper 10 mit einem konischen Wandabschnitt 18 versehen, welcher in eine ebene Stirnwand 20 übergeht.

Die Überwurfmutter 14 ist brennraumseitig über den Düsenkörper 10 hinaus verlängert und stromab von dessen Stirnwand 20 mit einer inneren Stützschulter 22 versehen, an welcher ein als Ganzes mit der Bezugszahl 24 bezeichneter Glüheinsatz anliegt. Dieser hat als zentrales Bauelement einen als Drahtwendel ausgeführten Glühkörper 26, der einen Durchgang 28 für die Spritzstrahlen 30 bildet. Der Glühkörper 26 ist so bemessen, daß die Spritzstrahlen 30 den Glühkörper 26 nicht benetzen, jedoch eine Injektorwirkung hervorrufen, durch welche Luft aus dem Brennraum in das Innere des Glühkörpers 26 bzw. in die Randzonen der den Glühkörper 26 durchsetzenden Spritzstrahlen angesaugt wird.

Der Glühkörper 26 ist von einer metallischen Buchse 32 umgeben, die passend in eine Bohrung 34 der Überwurfmutter 14 eingesetzt und mit einem Flansch 36 versehen ist, welcher an der Stützschulter 22 anliegt. Am brennraumseitigen Stirnende hat die Buchse 32 einen nach außen umgelegten Bördelkragen 38, welcher die Buchse 32 spielfrei in der Bohrung 34 festhält. Am selben Stirnende hat die Buchse 32 einen nach innen gerichteten Ringbund 40, der mit Bohrungen 42 versehen ist und das brennraumseitige Ende des Glühkörpers 26 zentriert festhält.

Auf den Flansch 36 der Buchse 32 sind aufeinanderfolgend ein erster Isolierkörper 44, eine Kontaktscheibe 46, ein zweiter Isolierkörper 48 und ein metallischer Haltering 50 durch Kleben bzw. Löten befestigt, wobei ein Hilfswerkzeug die Teile gegenseitig zentriert. Die Kontaktscheibe 46 ist mit Bohrungen 52 und einem inneren Bördelkragen 54 versehen, der das stromaufliegende Ende des Glühkörpers 26 kontaktiert und zentriert festhält. Der äußere Ringrandabschnitt 55 der Kontaktscheibe 46 ist konisch nach oben gezogen. Zwischen Haltering 50 und der Stirnwand 20 des Düsenkörpers 10 ist ein Wärmeschutzring 56 eingespannt, dessen konisch hochgestellter äußerer Ringrand 58 am konischen Wandabschnitt 18 des Düsenkörpers 10 anliegt.

Die den Glühkörper 26 durchsetzenden Spritzstrahlen 30 rufen eine Injektorwirkung hervor, durch die Luft aus dem Brennraum durch die Bohrungen 42 in einen den Glühkörper 26 umgebenden Ringraum 60 und von dort in die Randzonen der Spritzstrahlen eingesaugt wird, wobei sich im Zusammenwirken mit der Aufheizung durch den Glühkörper 26 eine gute Gemischaufbereitung ergibt.

Zum Zuführen des Heizstromes ist ein als Ganzes mit der Bezugszahl 62 bezeichnetes Leiterelement vorgesehen, welches die Kontaktscheibe 46 mit einem Kontaktring 64 verbindet, der oberhalb eines Einschraubgewindes 66 auf der Überwurfmutter 14 befestigt ist. Das Leiterelement 62 ist über einen Teil seiner Länge als Hülse 68 (Figur 2) ausgebildet, deren stromabliegender Randabschnitt 69 entsprechend der Ausbildung der Kontaktscheibe 46 konisch nach innen eingezogen ist. An den stromaufliegenden Rand 70 der Hülse 68 sind drei um je 120° zueinander versetzte Kontaktzungen 72 angeformt. Die Hülse 68 erstreckt sich in einem Ringspalt 74, der zwischen einem im Durchmesser kleineren Abschnitt des Düsenkörpers 10 und der Wand eines ersten Bohrungsabschnittes 76 der Überwurfmutter 14 gebildet ist. Dieser geht an einer Spannschulter 78 in einen zweiten Bohrungsabschnitt 80 über, der einen im Durchmesser größeren Abschnitt des Düsenkörpers 10 mit einem Ringspalt 82 umfaßt, in welchem sich die Kontaktzungen 72 erstrecken. Die Hülse 68 und die Kontaktzungen 72 sind innen und außen mit Isolierbelägen 84 (Figur 1) versehen, die in den Figuren 2 und 3 der Einfachheit halber weggelassen sind.

Zwischen der Spannschulter 78 der Überwurfmutter 14 und einer Ringschulter 86 des Düsenkörpers 10 ist ein Druckring 88 angeordnet, über welchen die Überwurfmutter 14 den Düsenkörper 10 und die Zwischenscheibe 12 gegen den Düsenhalter 16 spannt. Im Druckring 88 sind drei um 120° zueinander versetzte Aussparungen 90 vorgesehen, durch welche die Kontaktzungen 72 mit ihren Abkröpfungen 92 isoliert hindurchtreten. Oberhalb der Abkröpfungen 92 sind die Kontaktzungen 72 mit einem ebenfalls einen Isolierbelag tragenden Ringsteg 94 verbunden, der sich über zwei 120°-Teilungen erstreckt und über die Länge der dritten 120°-Teilung ausgespart ist.

Die Kontaktzungen 72 korrespondieren mit drei Wanddurchbrüchen 92 der Überwurfmutter 14, in welchen je ein buchsenartiger Isolierkörper 98 mit einem darin festsitzenden Kontaktglied 100 eingepreßt ist. Der Kontaktring 64 ist in eine aus Isolierstoff bestehende Ringmanschette 102 eingeformt, die ihrerseits oberhalb des Einschraubgewindes 66 formschlüssig auf der Überwurfmutter 14 befestigt ist. Mit dem Kontaktring 64 sind drei um 120° versetzte Kontaktfahnen 103 verbunden, die je durch eine Aussparung 104 in einem Ringbund 105 der Ringmanschette 102 hindurchgreifen und kontaktgebend gegen die eine, ballig ausgeführte Stirnfläche des zugeordneten Kontaktglieds 100 drücken. An der anderen Stirnfläche der Kontaktglieder 100 liegen die leicht nach außen abgebogenen Endabschnitte der drei Kontaktzungen 72 mit ausreichendem Druck federnd an. Die Kontaktfahnen 103 und Kontaktzungen 72 können auch durch Löten bzw. Schweißen mit den Kontaktgliedern 100 verbunden sein.

Die drei Isolierkörper 98 sind je über einen Stegteil 106 einstückig an die Ringmanschette 102 angeformt. Gemäß Figur 4 ist das die Isolierkörper 98, die Stegteile 106 und die Ringmanschette 102 bildende Formteil 108 im Ausgangszustand so gestaltet, daß die Stegteile 106 eine rechtwinklige Umlenkung 110 aufweisen und die zur Aufnahme der Kontaktglieder 100 dienenden Aussparungen 112 in den Isolierkörpern 98 parallel zur Achse der Ringmanschette 102 verlaufen. Dadurch kann das Formteil 108 in einem einfachen, zweiteiligen Werkzeug hergestellt werden. Die Kontaktglieder 100, die beispielsweise auch als Kugel ausgebildet sein können, und gegebenenfalls auch der Kontaktring 64, werden vorteilhaft bei Herstellung des Formteils 108 mit an dieses ein- bzw. angeformt.

Beim Aufschieben des Formteils 108 auf die Überwurfmutter 14 werden die Isolierkörper 98 entsprechend zurückgebogen und dann zusammen mit den Kontaktgliedern 100 in die Wanddurchbrüche 96 der Überwurfmutter 14 eingepreßt. Die Isolierkörper 98 sind auf den nach dem Einpressen nach innen gekehrten Seiten mit Ansätzen 114 versehen, welche die Kontaktstellen der Kontaktzungen 72 mit den Kontaktgliedern 100 entfernt von der Mantelfläche der Zwischenscheibe 12 halten und diese vor dem Festziehen der Überwurfmutter 14 mit ausreichender Genauigkeit zentrieren.

## Patentansprüche

1. Kraftstoff-Einspritzdüse für Brennkraftmaschinen, mit einem durch eine Überwurfmutter (14) an einem Düsenhalter (16) festgespannten Düsenkörper (10) und einem stromab des Düsenkörpers angeordneten Glühkörper (26), der einen Durchgang für die Spritzstahlen (30) bildet und mit einem elektrischen Leiterelement (62) verbunden ist, das mindestens über einen Teil seiner Länge als Hülse ausgebildet ist, die sich isoliert in einem Ringspalt zwischen Düsenkörper und Überwurfmutter erstreckt und mit mindestens einem in den Bereich eines Wanddurchbruchs (96) der Überwurfmutter regenden Wandabschnitt (72) versehen ist, der dort mit einer Kontaktfahne (103) eines Kontaktrings (64) elektrisch leitend verbunden ist, der auf einer am Außenumfang der Überwurfmutter angeordneten, aus Isolierstoff bestehenden Ringmanschette (102) befestigt ist, dadurch gekennzeichnet, daß in den Wanddurchbruch (96) der Überwurfmutter (14) ein Isolierkörper (98) passend eingesetzt ist, der ein metallisches Kontaktglied (100) faßt, mit welchem außen die am Kontaktring (64) angebrachte Kontaktfahne (103) und innen der in den Bereich des Wanddurchbruchs (96) ragende Abschnitt (72) des zum Glühkörper (26) führenden Leiterelements kontaktiert ist.

2. Einspritzdüse nach Anspruch 1, dadurch gekennzeichnet, daß der in den Wanddurchbruch (96) der Überwurfmutter (14) eingesetzte Isolierkörper (98) über einen Stegteil (106) einstückig an die den Kontaktring (64) tragende Ringmanschette (102) angeformt ist.

3. Einspritzdüse nach Anspruch 2, dadurch gekennzeichnet, daß das den Isolierkörper (98), den Stegteil (106) und die Ringmanschette (102) bildende Formteil (108, Figur 4) im Ausgangszustand so gestaltet ist, daß der Stegteil (106) eine rechtwinklige Umlenkung (110) aufweist und die zur Aufnahme des Kontakgliedes (100) dienend Aussparung (112) im Isolierkörper (98) parallel zur Achse der Ringmanschette (102) verläuft.

4. Einspritzdüse nach einem der Ansprüche 1 bis 3, dadurch gekennzeichnet, daß das Kontaktglied (100) und gegebenenfalls der Kontaktring (64) bei Herstellung des Isolierkörpers (98) bzw. des Formteils (108) mit eingeformt ist.

5. Einspritzdüse nach einem der vorhergehenden Ansprüche, bei welcher der bzw. die zur Kontaktierung dienenden Wanddurchbrüche in der Überwurfmutter in Höhe einer zwischen Düsenkörper und Düsenhalter eingespannten Zwischenscheibe angeordnet sind, welche zur Hubbegrenzung einer im Düsenkörper geführten Ventilnadel dient, dadurch gekennzeichnet, daß der bzw. die Isolierkörper (98) an ihrer der Düsenachse zugekehrten Seite mit über die entsprechende Kontaktfläche des Kontaktglieds (120) hervorstehenden Ansätzen (114) versehen sind, welche eine Berührung des am Kontaktglied (100) anliegenden Wandabschnitts (72) des Leiterelementes (62) mit der Zwischenscheibe (12) vermeiden und vorzugsweise auch zu deren Zentrierung dienen.

6. Einsrpitzdüse nach einem der vorhergehenden Ansprüche, dadurch gekennzeichnet, daß die am Kontaktring (64) angebrachten Kontaktfahnen (103) durch Randaussparungen (104) eines über den benachbarten Stirnrand des Kontaktrings (64) vorstehenden Ringbunds (106) der Ringmanschette (102) durchgreifen.

## Claims

1. Fuel injection nozzle for internal combustion engines, having a nozzle body (10) clamped by a cap nut (14) to a nozzle holder (16), and a glow element (26), which is arranged downstream of the nozzle body and forms a passage for the spray jets (30) and is connected to an electrical conductor element (62), which is constructed at least over a portion of its length as a sleeve which extends in an insulated fashion in an annular gap between the nozzle body and cap nut and is provided with at least one wall section (72), which projects into the region of a wall opening (96) of the cap nut and is connected there in an electrically conductive fashion to a contact lug (103) of a contact ring (64), which is fastened to an annular sleeve (102) arranged on the outer circumference of the cap nut and consisting of insulating material, characterised in that inserted to fit in the wall opening (96) of the cap nut (14) is an insulating body (98) which grips a metallic contact element (100) which is contacted on the outside by the contact lug (103) provided on the contact ring (64), and on the inside by the section (72), projecting into the region of the wall opening (96), of the conductor element leading to the glow element (26).

2. Injection nozzle according to Claim 1, characterised in that the insulating body (98) inserted into the wall opening (96) of the cap nut (14) is integrally formed in one piece via a web part (106) on the annular sleeve (102) carrying the contact ring (64).

3. Injection nozzle according to Claim 2, characterised in that the moulded part (108, Figure 4) forming the insulating body (98), the web part (106) and the annular sleeve (102) is configured in the initial state such that the web part (106) has a right-angled deflection (110), and the recess (112) in the insulating body (98) serving to accommodate the contact element (100) extends parallel to the axis of the annular sleeve (102).

4. Injection nozzle according to one of Claims 1 to 3, characterised in that the contact element (100) and the contact ring (64), if necessary, is formed as the insulating body (98) or the moulded part (108) is being produced.

5. Injection nozzle according to one of the preceding claims, in which the wall opening or openings, serving the purpose of contacting, in the cap nut are arranged at the level of a distance piece, which is clamped between the nozzle body and nozzle holder and serves to limit the stroke of a needle valve guided in the nozzle body, characterised in that the insulating body or bodies (98) are provided on their side facing the nozzle axis with attachments (114) which project beyond the corresponding contact surface of the contact element (120), avoid contact between the wall section (72), bearing against the contact element (100), of the conductor element (62) and the distance piece (12), and preferably also serve to centre the same.

6. Injection nozzle according to one of the preceding claims, characterised in that the contact lugs (103) provided on the contact ring (64) engage through edge recesses (104) of an annular flange (106) of the annular sleeve (102), which flange projects beyond the adjacent end face edge of the contact ring (64).

## Revendications

1. Injecteur de combustible pour moteurs à combustion interne, avec un corps de buse (10) fixé par un écrou d'accouplement (14) sur un support de buse (16) et un filament à incandescence (26) disposé en aval du corps de buse, qui constitue une traversée pour les jets injectés (30) et qui est relié à un élément conducteur électrique (62) constitué sur au moins une partie de sa longueur par un manchon qui s'étend de manière isolée dans une rainure entre le corps de butée et l'écrou d'accouplement et est prévu avec au moins une section de paroi (72) faisant saillie dans la zone d'une traversée de paroi (96) de l'écrou d'accouplement (14) et est reliée électriquement à cet endroit à une palette de contact (103) d'une bague de contact (64) fixée sur un manchon annulaire en matériau isolant placée à la périphérie de l'écrou d'accouplement (14), caractérisée en ce que dans la traversée de paroi (96) de l'écrou d'accouplement (14), on introduit un élément isolant (98) comportant un contact métallique (100) au moyen duquel on met en contact à l'extérieur la palette de contact (103) de la bague de contact (64) et à l'intérieur, dans la zone de la traversée de paroi (96), la section en saillie (72) de l'élément conducteur aboutissant au filament à incandescence (26).

2. Injecteur conforme à la revendication 1, caractérisée en ce que l'élément isolant (98) introduit dans la traversée de paroi (96) de l'écrou d'accouplement (14) est formé d'une seule pièce par une barrette (106) sur le manchon annulaire (102) portant la bague de contact (64).

3. injecteur conforme à la revendication 2, caractérisée en ce que la forme finale de la pièce usinée (108, figure 4) constituée par l'élément isolant (98), la barrette (106), et le manchon annulaire (102) est telle que la barrette (106) comporte une pièce coudée (110)rectangulaire et que l'évidement (112) servant à recevoir le contact (100) est parallèle dans l'élément isolant à l'axe du manchon annulaire (102).

4. Injecteur conforme à l'une des revendications 1 à 3, caractérisée en ce que le contact (100) et le cas échéant la bague de contact (64) sont moulés lors de la fabrication de l'élément isolant (98) et de la pièce usinée (108).

5. Injecteur conforme à l'une des revendications précédentes, dans laquelle la ou les traversées de paroi servant à l'établissement des contacts dans l'écrou d'accouplement sont disposées dans le haut d'une rondelle intermédiaire serrée entre le corps de buse et le support de buse et qui sert à limiter le déplacement d'une tige de soupape guidée dans le corps de buse, caractérisée en ce que le ou les éléments isolants (98) sont prévus du côté de l'axe de la buse avec des appendices (114) faisant saillie au-dessus des surfaces de contact correspondantes du contact (120), évitant un contact entre la section de paroi (72) de l'élément conducteur (62) adjacente au contact (100) et la rondelle intermédiaire (12), et servant aussi avantageusement au centrage de cette dernière.

6. Injecteur conforme à l'une des revendications précédentes, caractérisée en ce que les palettes de contact (103) placées sur la bague de contact (64) attaquent à travers des évidements de bordure (104) un rebord annulaire (106) du manchon annulaire (102) faisant saillie au-dessus de la paroi frontale voisine de la bague de contact (64).
